# EUROPÄISCHE PATENTSCHRIFT

(11) **EP 0 273 965 B1**
(45) Veröffentlichungstag und Bekanntmachung des Hinweises auf die Patenterteilung: **19.12.1990**
(21) Anmeldenummer: 87904677.9
(22) Anmeldetag: 13.07.1987
(51) Int. Cl.: G07C 9/00

(54) **EINRICHTUNG ZUR FESTSTELLUNG DER PERSONENZAHL UND RICHTUNG INNERHALB EINES ZU ÜBERWACHENDEN RAUMES BZW. EINER DURCHGANGSSCHLEUSE**
INSTALLATION FOR DETERMINING THE NUMBER AND THE DIRECTION OF PERSONS STAYING IN A MONITORED ROOM OR PASS-THROUGH
INSTALLATION POUR DETERMINER LE NOMBRE DE PERSONNES ET LEUR DIRECTION DE DEPLACEMENT DANS UN LOCAL SURVEILLE OU UN SAS

(30) Priorität: 15.07.1986 DE 3623792
(43) Veröffentlichungstag der Anmeldung: 13.07.1988
(73) Patentinhaber: KÖLSCH, Raphael, D-2400 Lübeck 1 (DE)
(72) Erfinder: KÖLSCH, Raphael, D-2400 Lübeck 1 (DE)
(74) Vertreter: Wilcken, Thomas, Dipl.-Ing.
(86) Internationale Anmeldenummer: DE8700314
(87) Internationale Veröffentlichungsnummer: WO8800740

(56) Entgegenhaltungen:
- DE-A- 2 920 333
- DE-A- 3 030 229
- GB-A- 1 252 253
- US-A- 3 727 034
- US-A- 4 009 389
- US-A- 4 528 679
- Patent Abstract of Japan, vol 7, no 260, (P-237)(1405), 18 november 1983 & JP A 58143225

## Beschreibung

Die Erfindung betrifft eine Einrichtung zur Feststellung der Personenzahl und ihrer Bewegungsrichtung innerhalb eines zu überwachenden Raumes oder einer Durchgangsschleuse mit wenigstens zwei Infrarotsensoren und mit einer Auswerteinheit, der die Signale der Infrarotsensoren zugeführt werden, und die unter Berücksichtigung des Sensorabstandes die Anzahl der die Durchgangsschleuse passierenden Personen feststellt und an eine Zutrittskontrolleinrichtung zur weiteren Verarbeitung weiterleitet.

Beim bisherigen Stand der Technik wird die sogenannte "Vereinzelung" bei den bekannten Kontrollsystemen derart zu erreichen versucht, daß einmal der sogenannte Schleusenraum konstruktiv eng gehalten bzw. stark begrenzt wird, zum anderen Mal der Schleusenraum durch zwei gegenseitig verriegelte Türen abgeschlossen wird, oder daß durch Gewichtsprüfung der unerwünschte gleichzeitige Zugang einer zweiten Person verhindert wird. Bekannt sind im erstgenannten Fall die sogenannten drehbaren Sperrgitter, die nur nach Ausweiskontrolle durch einen Ausweisleser funktionsfähig werden. Statt Ausweisen wird z.B. bei Sportgroßveranstaltungen die Eintrittskarte in den Leserschlitz gesteckt. Durch das Tragen einer zweiten Person auf der Schulter sind solche Vereinzelungsanlagen leicht zu täuschen. Schätzungen geben an, daß auf diese Weise zwischen 14 und 18% unberechtigte Personen eindringen.

Handelt es sich bei der Vereinzelungseinrichtung um einen geschlossenen, engen Schleusenraum, so tritt bei einer großen Anzahl von Besuchern Platzangst auf, so daß eine auf diese Art arbeitende Einrichtung schon durch die Firmenpersonalbetreuer abgelehnt wird. Ähnlich ist die Situation bei den bekannten engen Schleusenräumen, die durch zwei Türen abgeschlossen sind, wobei sich nach dem Schließen der Eintrittstür die Ausgangstür automatisch öffnet. Hier tritt erschwerend hinzu, daß der nur schmale Schleusenraum bei Funktionsstörungen, die beispielsweise durch Stromausfall etc. auftreten, zum "Gefängnis" wird, und daher zusätzliche Notrufeinrichtungen, Türöffnungsanlagen, die bei Stromausfall in Tätigkeit treten, und ähnliches erforderlich sind. Wird in den vorgenannten Fällen jedoch der Schleusenraum breiter gemacht, so ist das gleichzeitige Eintreten zweier Personen kein Problem und die Sicherheitseinrichtung sehr leicht zu überwinden.

Bei der Ausführungsform, die eine Vereinzelung mittels Gewichtskontrolle über Trittbretter etc. durchführt, ist die Überlistung durch zwei Personen ebenfalls ziemlich problemlos, denn die vorgegebene Gewichtstoleranz muß sehr hoch gehalten werden, so daß es beispielsweise kein Problem ist, daß zwei schlanke Frauen gleichzeitig eintreten können oder eine erwachsene Person und ein Jugendlicher. Abgesehen davon ist in allen vorgenannten Fällen der technische Aufwand doch sehr erheblich.

Aus der DE-OS 25 42 594 ist eine Einrichtung zur Feststellung der Personenzahl und Richtung innerhalb eines zu überwachenden Raumes bzw. einer Durchgangsschleuse, speziell der Doppeltür eines Fahrzeuges bekannt, bei der wenigstens zwei IR-Sensoren und eine Auswerteeinheit zur Feststellung der Anzahl der passierenden Personen verwendet werden. Zur Detektion wird ein aktives System verwendet, also ein Lichtschrankensystem mit Sendern und Empfängern. Das hat den Nachteil, daß der zu überwachende Raumbereich durch den Sendebereich genau definiert und deshalb relativ leicht umgehbar ist bzw. durch mechanische Begrenzungen klein genug gehalten werden muß, was bei dem beschriebenen Anwendungsbereich aber unproblematisch ist.

Es ist weiterhin bekannt, mehrere Infrarotschranken in einer solchen Durchgangsschleuse nebeneinander und übereinander anzuordnen, um Störeinflüsse, wie beispielsweise sich bewegende Arme der die Schleuse durchschreitenden Person weitgehend auszuschließen. Eine derartige Einrichtung ist in der GB-A-1 252 253 beschrieben. Eine solche Einrichtung kann zwar zum Zählen, beispielsweise für statistische Zwecke, eingesetzt werden, ist jedoch dann ungeeignet, wenn es darum geht, Manipulationen weitgehend auszuschalten. So kann diese Einrichtung beispielsweise nicht feststellen, wenn zwei Personen eng umschlungen oder auf den Schultern sitzend die Schleuse durchschreiten.

Entsprechendes gilt für die in der US-A-4,528,679 beschriebenen Einrichtung, die mit Ultraschall arbeitet.

Aus der US-A-4,009,389 ist eine ähnliche Einrichtung bekannt, die mittels jeweils zwei dicht hintereinander angeordneten Lichtschranken innerhalb eines Durchgangs arbeitet. Auch diese Einrichtung kann verhältnismäßig einfach manipuliert werden und ist daher für die eingangs geschilderten Zwecke nicht geeignet.

In der DE-OS 29 20 333 ist eine Vorrichtung zum Zählen von Personen beschrieben, die mit in einer Durchgangsschleuse deckenseitig angeordneten Lichtquellen und zugehörigen Detektoren arbeitet. Auch die dort beschriebene Vorrichtung dient im wesentlichen statistischen Zwecken und ermöglicht zwar eine Unterscheidung hinsichtlich der Größe der die Lichtschranke durchschreitenden Personen, nicht jedoch die zuverlässige manipulationssichere Erfassung der die Schleuse durchschreitenden Personenzahl.

Aus der DE-OS 30 30 229 ist eine mittels Licht im sichtbaren Bereich arbeitende Erkennungseinrichtung bekannt. Diese Einrichtung arbeitet mit Sensoren, welche das Umgebungslicht bzw. das von einem passierenden Objekt, beispielsweise einem Fahrzeug, reflektierte Umgebungslicht erfassen, und das dadurch erhaltene. elektrische Signal mit voreingegebenen Signalwerten vergleichen, um festzustellen, ob es sich um ein Störsignal oder ein zu registrierendes Objekt handelt. Diese Einrichtung ist insbesondere zur Erfassungu Geschwindigkeitsmessung von Fahrzeugen vorgesehen. Zum Objektschutz kann jedoch auch das der Silhouette und der Farbe des Objekts entsprechende zweidimensionale von nur einem Sensor erzeugte Signal mit gespeicherten Mustern verglichen werden.

Ausgehend vom einleitend genannten Stand der Technik (DE-OS 25 42 594) liegt der vorliegenden Erfindung die Aufgabe zugrunde, eine Einrichtung zur Feststellung der Personenzahl und Richtung innerhalb eines zu überwachenden Raumes oder einer Durchgangsschleuse gemäß den im Oberbegriff des Anspruches 1 angegebenen Merkmale so auszubilden, daß eine erhöhte Sicherheit gegen betrügerischen Zugang von Personen erreicht wird, ohne daß der Überwachungsbereich durch Wände zu stark eingeengt werden muß.

Diese Aufgabe wird bei einer gattungsgemäßen Einrichtung durch die im kennzeichnenden Teil des Anspruches 1 aufgeführten Merkmale gelöst.

Die erfindungsgemäße Einrichtung erlaubt eine zuverlässige Überwachung von einem Raum oder einer Durchgangsschleuse ohne die sonst übliche räumliche Begrenzung. Durch die mindenstens zwei in Durchgangsrichtung hintereinander angeordneten Infrarotsensoren ist die Einrichtung in der Lage, die Bewegung einer oder mehrerer Personen in Durchgangsrichtung zu erfassen und auch bei der Auswertung zu berücksichtigen, so daß der Einfluß der Geschwindigkeit sowie des jeweiligen Abstandes zum Sensor bei der Auswertung und dem Vergleich mit dem für eine Einzelperson typischen Signal berücksichtigt wird. Die mindestens zwei quer zur Durchgangsrichtung nebeneinander angeordneten Infrarot- sensoren sind insbesondere dann vorzusehen, wenn die Gefahr besteht, daß mittels der in Durchgangsrichtung hintereinander angeordneten Infrarotsensoren nicht zuverlässig ermittelt werden kann, ob eine Person oder aber ob zwei eng umschlungene oder aufeinander sitzende Personen die Durchgangsschleuse durchschreiten. Hierdurch wird eine zusätzliche Sicherheit gegen betrügerische Manipulationen geschaffen. Wesentlich sind jedoch die in Durchgangsrichtung hintereinander angeordneten Infrarotsensoren, mit denen die Personenbewegung erfaßt wird, so daß dieser Geschwindigkeitsfaktor bei dem Vergleich mit den in der Auswerteinheit gespeicherten typischen Grenzwerten berücksichtigt werden kann. Der Einsatz von Infrarotsensoren ist für die Beobachtung von Personen von besonderem Vorteil, da sie nicht sichtbar angeordnet werden können und ohne eine zusätzliche Signalquelle - wie dies bei aktiven Systemen erforderlich ist - zuverlässig arbeiten, da jede erwachsene Person etwa eine Wärmeleistung von 100 Watt abgibt, die meßtechnisch auch bei verhältnismäßig großen Räumen sicher erfaßt und nur äußerst schwer manipuliert werden kann.

Eine vorteilhafte Weiterbildung der Erfindung ist dadurch gegeben, daß die in Durchgangsrichtung hintereinander angeordneten Sensoren asymetrisch zur Durchgangsrichtung und die an den Seitenwänden befindlichen Sensoren mit horizontalen Detektionsbereich in unterschiedlicher Höhe gegenüber den Sensoren mit vertikalem Detektionsbereich angeordnet sind. Durch eine solche asymetrische Anordnung wird insbesondere die Manipulierbarkeit der Einrichtung weiter erschwert, zudem kann bei gleicher Sensorenanzahl ein größerer Raum oder eine größere Durchgangsschleuse überwacht werden.
Fig. 1a eine Draufsicht auf einen breiten Durchgang, dessen Türe durch einen beiderseits angeordneten Ausweisleser geöffnet wird;
Fig. 1b eine Draufsicht auf einen breiten Gang, der einen durch zwei Türen verschlossenen Schleusenraum besitzt und jede Türe wird von einem Ausweisleser geöffnet und die jeweilige Eintrittstüre wird automatisch nach Passieren einer Lichtschranke geschlossen;
Fig. 1c eine schematische Ansicht eines Schleusenraumes mit der vorgeschlagenen Sensorvereinzelung;
Fig. 2a ein Diagramm eines Sensorausgangssignals von einem IR-Sensor gemäß den beschriebenen Ausführungsbeispielen;
Fig. 2b ein Diagramm der Ausgangssignale verschiedener Situationen wie sie von sogenannten PID-11-Sensoren gebildet werden;
Fig. 3 ein Blockschaltbild einer mit der erfindungsgemäßen Vereinzelung versehenen Sicherheitsanlage;
Fig. 4 ein Blockschaltbild der vorgeschlagenen Vereinzelungseinrichtung mit Anschluß an die vorhandene oder frei wählbare Sicherheitseinrichtung in einem Ausführungsbeispiel.
Fig. 5 schematisch eine Schleusenanordnung gemäß der Erfindung mit zwei Schiebetüren
Fig. 6 eine weitere Anordnung der Sensoren
Fig. 7 eine Auswertungsvorrichtung für den Gegenstand von Fig. 6.

Der allgemeine Erfindungsgedanke sieht vor, eine sicher arbeitende Vereinzelung für vorhandene Durchgangs-Sicherungssysteme zu schaffen, die nicht mehr an enge Räume gebunden ist. Hierbei soll die Detektion und die Auswertung zuverlässig mit handelsüblichen Komponenten durchführbar sein. Die Integration in vorhandene Zutrittskontrollsysteme ist aufwandslos möglich und an die jeweilige Sicherheitsrelevanz und Benutzerfrequenz anpaßbar. Wesentlich ist hierbei weiterhin, daß die Durchgangsfreigabe von der Auswertung der hier vorgeschlagenen Sensorsignale abhängig gemacht wird.

Hierzu wird vorgeschlagen, daß zwei oder mehrere Infrarotsensoren S₁ bis S_{"} die Abweichungen der Umgebungstemperatur zu einer Körpertemperatur detektieren und die festgestellten Werte einer Auswerteinheit 10 eingegeben werden. Diese Auswerteinheit stellt nun gemäß dem zeitlichen Verlauf der Temperaturänderungen, die sich durch die Lauf- bzw. Gehgeschwindigkeit des Passierenden ergeben und der absorbierten Energie der IR-Sensoren S₁-Sₙ unter Berücksichtigung des Sensorabstandes die Anzahl der in der Schleuse oder in dem Durchgang etc. befindlichen Personen fest. Diese von der Auswerteinheit 10 gebildeten Werte werden nun an die - gegebenenfalls schon vorhandene - Zutrittskontrolleinheit zur weiteren Verarbeitung weitergeleitet.

In den Fig. 1a bis 1c sind verschiedene Anordnungen und Ausführungsbeispiele gezeigt. In Fig. 1a ist ein Durchgangsraum 100 durch eine Türe verschlossen. Diese Türe ist von beiden Richtungen her durch einen sogenannten Ausweisleser 23a zu öffnen. Soweit ist die Zutrittskontrolle nach dem Stand der Technik gegeben. Nun kann dieser breite Durchgang natürlich von einer größeren Anzahl von Personen gleichzeitig benützt werden, es braucht nur eine Person ihren Ausweis in den Leser einführen und die so freigegebene und geöffnete Türe für nachfolgende Personen offengehalten werden, was generell bei Arbeitsbeginn auch getan wird. Eine wirksame Kontrolle ist hier nicht gegeben. Durch die erfindungsgemäße Vereinzelungseinrichtung ist auch für so eine Anlage eine wirksame Kontrolle möglich, denn nun wird durch die IR-Sensoren jede Person die in das von ihnen erzeugte Sensorfeld 101 eintritt registriert. Nun kann die Zutrittskontrolleinrichtung, die das Öffnen der Türe nach dem Ausweisauslesen öffnet, problemlos so programmiert werden, daß eine Türöffnung nicht durchgeführt wird, wenn innerhalb des Sensorfeldes 101 zwei Personen festgestellt werden. Die Ausleuchtung durch die IR-Sensoren S₁, S ...... d.h. das Sensorfeld, kann nun durch eine entsprechende Anzahl gleicher handelsüblicher IR-Sensoren erfolgen, wobei diese auch in ihrer Lage unterschiedlich zueinander angeordnet sein können. In Fig. 1a sind die Sensoren paarweise hintereinander und quer zueinander (in Durchgangsrichtung gesehen) an der Raumdecke befestigt.

In Fig. 1 b wird ein abgeschlossener Schleusenraum von zwei hintereinander angeordneten Sensorpaaren ausgeleuchtet. In Fig. 1c ist eine schematische Ansicht gezeigt, die das Passieren einer Person eines von IR-Sensorkeulen ausgeleuchteten Sensorfeldes verdeutlicht. Durch diese oder ähnliche Sensoranordnungen wird nun gleichzeitig auch die Bewegungsrichtung der passierenden Person ermittelt. Durch die Anordnung der nebeneinander bzw. seitlich zueinander liegenden Sensoren ist eine Überlistung der Wärmeabstrahlung verhindert sowie eine Redundanz gegeben.

Die Fig. 3 und 4 veranschaulichen in Blockschaltbildern Aufbau und Schaltung der Einrichtung nach der Erfindung mit den vorhandenen Zutrittskontrollsystemen. Die Sensorvereinzelung bzw. deren Auswerteinheit 10 gibt ihr Signal an die Austrittskontrolleinheit 20, die - im gegebenen Beispiel - von einem Ausweisleser 23a, 23b aktiviert wird. Diese Einheit 20 frägt bei der Zutrittskontrollzentrale 21 an, ob der Ausweisbesitzer zum Durchgang berechtigt ist und gibt nach Bestätigung durch die Sensorvereinzelung 10, daß es sich nur um eine Person handelt, das Öffnungssignal an die Türsteuerung 22. Ist nun eine nicht den Ausweisleser betätigende Person im Sensorfeld 101 vorhanden, so zeigen die Sensoren dies der Zutrittskontrolle 20 an, die das der Zutrittskontrollzentrale 21 meldet, welche ihrerseits diese Tatsache der Sicherheitszentrale mitteilt bzw. Alarm gibt. Das Schaltbild in Fig. 4 dürfte so verständlich sein, daß es keiner weiteren Erläuterung bedarf, insbesondere auch aus dem Grund, weil alle aufgezeigten Bauelemente im Handel frei erhältlich sind.

Zur Auswertung der Sensorsignale ist noch zu erwähnen, daß der Verlauf des Sensorsignals von der zeitlichen Temperaturänderung abhängig ist. Das bedeutet, daß die Geschwindigkeit und die abgegebene Energie aufgrund der Abweichung der Körpertemperatur gegenüber seiner Umgebung erfaßt wird. Als weitere Größen haben die Betriebsspannung und die Entfernung zum Sensor Einfluß und sind als konstante Größen anzusehen.

Um nun die Auswirkung der Geschwindigkeit auf die Signalbreite klein zu halten, kann eine Mindestgeschwindigkeit festgesetzt, bzw. der Auswertung zugrundegelegt werden. Zur Kontrolle läßt sich die Geschwindigkeit v aus dem Abstand der Maxima und dem Abstand der Sensoren bestimmten. Die Umgebungstemperatur wird laufend überwacht und zur Berechnung herangezogen. Es kann also aus den räumlichen Gegebenheiten, der Umgebungstemperatur, der Schleusentemperatur, der Körpertemperatur und der Geschwindigkeit ein absolut zuverlässiges Signal erhalten werden, das ein Einschleusen einer zweiten Person weitestgehend unmöglich macht.

Die Fig. 2a zeigt, wie bereits erwähnt, ein Sensorausgangssignal U_{"}, das einen unveränderten Wert besitzt, wenn keine Personen detektiert werden. Es kann auch gesagt werden:
Die Sensorenausgangssignalspannung U_{A} = der fest eingestellten Referenzspannung U_{R}, wenn niemand detektiert wird.

6U_{A} bedeutet in dem Diagramm die Differenzspannung zwischen Umgebungstemperatur und detektierter Personentemperatur. Hierzu ist noch auszuführen, daß ein Objekt mit gleicher Strahlung wie sie die Temperatur der Umgebung aufweist, nur dann detektiert werden kann, wenn der Sensor künstlich auf einer mindestens 5°C abweichenden Temperatur gehalten wird.

Die Fig. 2b zeigt die Parameter für verschiedene Situationen, wobei diese mittels zwei PID-11-Sensoren erzielt worden sind, die im Abstand von 0,5m zueinander angeordnet waren. Der Abstand der Sensoren bis zur Person betrug ebenfalls ca. 0,5m.

Fig. 5 zeigt schematisch eine Schleusenanordnung mit zwei Schiebetüren T1 und T2. Für den normalen Betrieb öffnen sich diese Türen nur auf eine bestimmte Weite, so daß ein zusätzlicher Schutz gegen unberechtigtes Passieren gegeben ist.

Um die Türen als Fluchtweg nutzen zu können, sind sie über eine entsprechende Schaltmöglichkeit gleichzeitig auf volle Breite zu öffnen. Die volle Öffnung ermöglicht auch den Transport von sperrigen Gegenständen.

Figur 6 zeigt eine weitere vorteilhafte Möglichkeit für die IR-Sensoren, nämlich eine asymmetrische Anordnung. Dabei ist der Abstand der seitlichen Sensoren 204 und 205 vom Boden so gewählt, daß beim Gehen nur die im Vergleich zu Armen und Beinen gleichmäßig bewegten Körperpartien Kopf und Schulter von den Sensoren erfaßt werden. Dies ermöglicht, mit Hilfe der detektierten Personengeschwindigkeit den Signalverlauf zweier Personen gegenüber einer Person klar abzugrenzen. Dies gilt auch für den Fall, daß die hintereinander gehenden Personen eng umschlungen sind.

Die über Kopf ebenfalls asymmetrisch angeordneten Sensoren 201, 202 und 203 ermöglichen in dieser Konstellation eine eindeutige Aussage, ob eine zweite Person aus Sicht der Sensoren 204 und 205 von der ersten Person verdeckt die Schleuse passiert.

Dies geschieht über die Verteilung der erfaßbaren Körperwärme. Die Signalverläufe von 201,202 und 203 ergeben bei einer Person eine gleichmäßige Verteilung, die durch die Amplituden der Sensor-Ausgangssignale gekennzeichnet ist. Eine zweite Person erzeugt zwangsläufig eine deutlich abweichende Amplitudenverteilung bei den über Kopf angeordneten Sensoren 201, 202 und 203.

Für diese Art der Auswertung muß die Auswerteeinheit 10 für eine gleichmäßige Sensorversorgungsspannung sorgen. Ebenso müssen hierzu die Sensorengruppen, wie in Figur 6 und Figur 7 gezeigt, mit gleichen Bauteilstreuwerten ausgewählt werden.

Figur 7 bezieht sich auch auf die in Figur 6 gezeigte Sensoranordnung. Sie zeigt eine einfache Variationsmöglichkeit, wie die Auswerteeinheit 10 an bekannte Zutrittskontrolleinheiten und Sperrensteuereinheiten angeschaltet werden kann. Dies hat den Vorteil, daß die Auswerteeinheit universell einsetzbar ist.

Durch die Erfindung ist nun eine Einrichtung zur Vereinzelung geschaffen worden, die neben der Erfüllung aller Funktionen herkömmlicher Einrichtungen nicht nur ganz wesentlich kostengünstiger hergestellt werden kann, eine höhere Funktionssicherheit aufweist und an nahezu alle bestehenden Sicherheitseinrichtungen und baulichen Gegebenheiten leicht hinzukombiniert werden kann, sondern auch durch das für die unberechtigte Person und ihrem notwendigerweise berechtigten Helfer nicht kalkulierbare Risiko beim Überwindungsversuch, entdeckt zu werden, eine deutlich höhere Abschreckung gegenüber den leicht auszurechnenden herkömmlichen Schleusen und damit mehr Sicherheit gegen unberechtigtes Eindringen bietet.

Ferner kann ohne weiteren Aufwand der unverzichtbare Fluchtweg bzw. ein verbreiterter Transportweg integriert werden.

## Patentansprüche

1. Einrichtung zur Feststellung der Personenzahl und Richtung innerhalb eines zu überwachenden Raumes oder einer Durchgangsschleuse, mit wenigstens zwei Infrarotsensoren (S1 bis Sn), und mit einer Auswerteinheit (10), der die Signale der Infrarotsensoren (S1 bis Sn) zugeführt werden, und die unter Berücksichtigung des Sensorabstandes die Anzahl der die Durchgangsschleuse passierenden Personen feststellt und an eine Zutrittskontrolleinrichtung (20) zur weiteren Verarbeitung weiterleitet, dadurch gekennzeichnet, daß die Infrarotsensoren (S1 bis Sn) die Abweichung der Umgebungstemperatur zur Körperwärme der durchgehenden Personen feststellen, und daß mindestens zwei Infrarot-Sensoren (S1 bis Sn) in Durchgangsrichtung hintereinander und mindestens zwei Infrarot-Sensoren (S1 bis Sn) quer zur Durchgangsrichtung nebeneinander angeordnet sind, und daß zur Feststellung eines betrügerischen gleichzeitigen Zutritts von mehr als einer Person der, von der Geschwindigkeit der Person oder Personen und der Energie der Infrarotstrahlung abhängige zeitliche Verlauf der Sensorsignale in der Auswerteeinheit (10) mit für eine Einzelperson typischen Grenzwerten, hinsichtlich Amphitudenverlaufs, Dauer des Signals und detektierter Personengeschwindigkeit verglichen wird.

2. Einrichtung nach Anspruch 1, dadurch gekennzeichnet, daß die Sensoren (201 ... 205) asymetrisch zur Durchgangsrichtung angeordnet sind, wobei die an den Seitenwänden befindlichen Sensoren (204, 205) mit horizontalem Detektionsbereich unterschiedliche Abstände vom Boden gegenüber den Deckensensoren (201 ... 203) mit vertikalem Detektionsbereich aufweisen. (Fig. 6).

## Revendications

1. Installation pour déterminer le nombre de personnes et leur direction de déplacement à l'intérieur d'un local surveillé ou d'un sas, comportant au moins deux capteurs à infrarouge (S1 à Sn) et une unité d'évaluation (10), à laquelle les signaux des capteurs à infrarouge (S1 à Sn) sont envoyés et qui détermine, en tenant compte de la distance entre les capteurs, le nombre des personnes franchissant le sas et retransmet ce nombre à un dispositif de contrôle d'accès (20) pour son traitement ultérieur, caractérisé en ce que les capteurs à infrarouge (S1 à Sn) déterminent l'écart entre la température ambiante et la chaleur du corps des personnes traversant le sas, et en ce qu'au moins deux capteurs à infrarouge (S1 à Sn) sont disposés l'un derrière l'autre dans la direction de traversée et au moins deux capteurs à infrarouge (S1 à Sn) sont disposés côte-à-côte transversalement par rapport à la direction de traversée, et en ce que pour détecter un a'ccès simultané frauduleux de plus d'une personne, la variation dans le temps des signaux des capteurs, qui dépend de la vitesse de la ou des personnes et de l'énergie du rayonnement infrarouge, est comparée dans une unité d'évaluation (10) à des valeurs limites typiques pour une seule personne et concernant la variation d'amplitude, la durée du signal et la vitesse détectée de déplacement des personnes.

2. Installation selon la revendication 1, caractérisé en ce que les capteurs (201 ... 205) sont disposés de façon asymétrique par rapport à la direction de traversée, les capteurs (204, 205) situés sur les parois latérales et possédant une plage horizontale de détection étant situés à des distances différentes du sol par rapport aux capteurs auxplafonds (201 ... 203) possédant une plage verticale de détection (figure 6).

## Claims

1. Equipment for ascertaining the number of persons and direction inside a room that is to be monitored or a transit gate with at least two infra-red sensors (S1 to Sn), and with an evaluation unit (10) to which the signals of the infra-red sensors (S1 to Sn) are fed and which, taking into account the sensor spacing, ascertains the number of persons passing through the transit gate and passes it on to an access controlling device (20) for further processing, characterised in that the infra-red sensors (S1 to Sn) ascertain the deviation of the ambient temperature with regard to the body-heat of the persons passing through, and in that at least two infra-red sensors (S1 to Sn) are arranged one after the other in the direction of passage and at least two infra-red sensors (S1 to Sn) are arranged side-by-side transversely to the passage direction, and in that, to detect a deceptive simultaneous access of more than one person, the temporal course, dependent upon the speed of the person or persons and the energy of the infra-red radiation, of the sensor signals is compared in an evaluation unit (10) with limiting values which are typical of a single person, with respect to amplitude course, duration of the signal and detected speed of the person.

2. Equipment according to claim 1, characterised in that the sensors (201 ... 205) are arranged asymmetrically to the passage direction, in which respect the sensors (204, 205) present on the side walls with a horizontal detection region have different spacings from the floor relative to the ceiling sensors (201 ... 203) with a vertical detection region.
